# EUROPÄISCHE PATENTSCHRIFT

(11) **EP 1 184 317 B1**
(45) Veröffentlichungstag und Bekanntmachung des Hinweises auf die Patenterteilung: **07.12.2005**
(21) Anmeldenummer: 01115997.7
(22) Anmeldetag: 30.06.2001
(51) Int. Cl.: B65H 31/30, B65H 29/12

(54) **Transportvorrichtung zur Übergabe von Blättern oder Blattstapeln**
Transport device for transferring sheets or sheet sets
Dispositif de transport pour transférer des feuilles ou des jeux de feuilles

(30) Priorität: 16.08.2000 DE 20014044 U
(43) Veröffentlichungstag der Anmeldung: 06.03.2002
(73) Patentinhaber: Wincor Nixdorf International GmbH, 33106 Paderborn (DE)
(72) Erfinder: Landwehr, Martin, Dr., 33100 Paderborn (DE); Tauchert, Klaus, 78052 Villingen-Schwenningen (DE)

(56) Entgegenhaltungen:
- EP-A- 0 343 001
- DE-A- 2 131 258
- US-A- 3 620 432
- US-A- 4 670 081
- PATENT ABSTRACTS OF JAPAN vol. 016, no. 241 (P-1363), 3. Juni 1992 (1992-06-03) -& JP 04 052786 A (FUJITSU KIDEN LTD), 20. Februar 1992 (1992-02-20)

## Beschreibung

Die Erfindung betrifft eine Transportvorrichtung zur geordneten Annahme, Förderung und Übergabe einzelner Blätter und/oder Blattstapel, umfassend ein Unterteil mit einem ersten Rahmen und mit an diesem gelagerten zueinander parallelen ersten Transportrollen, über die mindestens ein in zwei Richtungen antreibbares erstes endloses Transportband gespannt ist, und ein Oberteil mit einem zweiten Rahmen und mit an diesem gelagerten, zueinander und zu den ersten Transportrollen parallelen zweiten Transportrollen, über die mindestens ein in zwei Richtungen antreibbares zweites endloses Transportband gespannt ist, wobei das Oberteil relativ zum Unterteil im Sinne einer Veränderung des gegenseitigen Abstandes der ersten und zweiten Transportbänder parallel zu sich selbst verstellbar ist.

Eine solche Transportvorrichtung ist beispielsweise aus der WO 99/41712 A1 bekannt. Die dort beschriebene Transporteinrichtung dient beispielsweise dazu, Banknoten von einer Vielzahl von Banknotenbehältern zu einer Ausgabeöffnung eines Geldautomaten zu transportieren. Die Transportbänder von Oberteil und Unterteil bilden gemeinsam einen Transportspalt, um einzelne Banknoten oder auch Banknotenbündel fördern zu können. Dabei wird der Abstand zwischen den Transportbändern von Oberteil und Unterteil, d.h. die Dicke des Transportspaltes durch eine Verstellung des Oberteils relativ zum Unterteil eingestellt.

In der DE 2 131 258 A wird eine Transportvorrichtung für ein Medienbündel beschrieben, die aus einem unteren angetriebenen Zubringerband und einem darüber liegenden nicht angetriebenen angefederten Pressband besteht, welches keine Kraft in Transportrichtung auf das Medienbündel ausübt. Durch diese Anordnung wird das gewünschte Aufschuppen des Medienbündels unterstützt.

In der JP 04 052 786 A wird eine Transportvorrichtung beschrieben, die ein Medienbündel zwischen zwei parallelen Transportriemen zu transportieren vermag, wobei das Medienbündel zwischen den Transportriemen dadurch eingeklemmt wird, dass der untere Teil der Transportvorrichtung in Richtung der oberen Transportriemen verschiebbar ist.

Die US 4,670,081 A beschreibt ebenfalls eine Transportvorrichtung mit parallelen Transportriemen. Auch hier wird der Anpressdruck auf das Medienbündel dadurch erreicht, dass lediglich ein Teil der Transportvorrichtung, in diesem Falle der obere Teil der Vorrichtung, in Richtung der unteren Transportriemen verschiebbar ist.

Bei solchen Anordnung tritt das Problem auf, dass die Transportbänder von Oberteil und Unterteil exakt gleich laufen müssen und sich unabhängig von der Dicke des Trans portgutes (Einzelblatt oder Blattstapel unterschiedlicher Höhe) sowie beim Öffnen und Schließen der Transporteinrichtung nicht gegeneinander verschieben dürfen. Bei einer Relativbewegung zwischen den Transportbändern würden die Blätter eines Blattstapels voneinander geschoben.

Zur Lösung dieses Problems wird erfindungsgemäß vorgeschlagen, daß die ersten und die zweiten Transportrollen über ein Riemengetriebe durch denselben Motor antreibbar sind, der an einem der Rahmen befestigt ist. Damit ist ein exakter Gleichlauf der Transportbänder gewährleistet, ohne die Verstellbarkeit des Oberteils relativ zum Unterteil zu behindern.

Erfindungsgemäß hat das Riemengetriebe eine an dem Unterteil gelagerte, mit den ersten Transportrollen gekoppelte erste Treibrolle und eine an dem Oberteil gelagerte, mit den zweiten Transportrollen gekoppelte zweite Transportrolle, wobei die beiden Treibrollen an einander diagonal gegenüberliegenden Gelenkpunkten eines Gelenkparallelogramms angeordnet sind, an dessen beiden anderen Gelenkpunkten jeweils eine frei drehbare Rolle gelagert ist, und wobei die an den Gelenkpunkten angeordneten Rollen durch einen Treibriemen miteinander verbunden sind. Diese Konstruktion stellt sicher, daß beim Verändern des Abstandes zwischen Oberteil und Unterteil, d.h. zwischen den Transportbändern der Treibriemen stillsteht, d.h. die Treibrollen an Oberteil und Unterteil sich ebenfalls nicht bewegen. Zugleich ist der Umfang des von den Rollen an den Gelenkpunkten gebildeten Parallelogramms stets gleich, so daß der Treibriemen unabhängig von der Stellung des Oberteils relativ zum Unterteil einer gleichbleibenden Spannung ausgesetzt ist.

Vorzugsweise sind die an den Gelenkpunkten angeordneten Rollen Zahnräder oder Zahnrollen, die mit dem als Zahnriemen ausgebildeten Treibriemen in Eingriff stehen.

Der Motor ist zweckmäßigerweise am Unterteil befestigt, so daß die Masse des verstellbaren Teiles gering gehalten wird. Die Koppelung zwischen dem Motor und der an dem Unterteil gelagerten Treibrolle kann in der Weise erfolgen, daß ein Ritzel auf der Ausgangwelle des Motors mit einer der ersten Transportrollen und einer zur ersten Treibrolle coaxialen Rolle über einen Zahnriemen gekoppelt ist. Die zweite Treibrolle ihrerseits ist mit einem Zahnrad gekoppelt, das mit einem mit einer der zweiten Transportrollen drehfest verbundenen Zahnrad kämmt.

Bei einer bevorzugten Ausführungsform der Erfindung sind die Rahmen von Unterteil und Oberteil parallel zur Stellrichtung aneinandergeführt, wobei an dem Rahmen eines der Teile mindestens ein über einen Motor antreibbares Zahnrad gelagert ist, das mit einer an dem jeweils anderen Teil angeordneten Zahnstange in Eingriff steht. Auf diese Weise können die beiden Teile exakt relativ zueinander verstellt werden.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: eine perspektivische Gesamtansicht der erfindungsgemäßen Transportvorrichtung und
- Figur 2: eine teilweise schematische Seitenansicht der Transportvorrichtung in Achsrichtung der Transportrolle.

Die in den Figuren 1 und 2 dargestellte Transportvorrichtung umfaßt ein allgemein mit 10 bezeichnetes Unterteil und ein mit 12 bezeichnetes Oberteil. Das Unterteil 10 hat einen Rahmen 14 mit zwei zueinander parallelen Rahmenwänden 16, die durch Streben 18 (von denen nur eine in der Figur 1 zu erkennen ist) miteinander verbunden sind. Das Oberteil 12 hat einen Rahmen 20 mit zueinander parallelen Rahmenwänden 22, die durch Streben 24 miteinander verbunden sind, wobei die Länge der Streben 24 geringer als die Länge der Streben 18 ist, so daß der Rahmen 20 des Oberteils 12 zwischen die Rahmenwände 16 des Rahmens 14 paßt.

Am oberen Rand der Rahmenwände 16 sind jeweils vertikale rechteckige Aussparungen 26 vorgesehen (Figur 2), deren eine vertikale Kante als Zahnstange 28 ausgebildet ist. Mit diesen Zahnstangen 28 kämmen Ritzel 30, die auf Wellen 32 sitzen, die sich parallel zu den Streben 24 quer durch den Rahmen 20 des Oberteils 12 erstrecken. Die Ritzel 30 werden gemeinsam von einem Motor 34 angetrieben, der an der in Figur 1 dem Betrachter zugewandten Rahmenwand 22 befestigt ist und über ein Untersetzungsgetriebe 36 ein Zahnrad 38 antreibt, das seinerseits über einen Zahnriemen 40 Zahnräder 42 antreibt, die drehfest auf den Wellen 32 sitzen. Dadurch ist das Oberteil 12 an dem Unterteil 10 in vertikaler Richtung verstellbar geführt.

Am vorderen und rückwärtigen Ende des Unterteils 10 ist zwischen den Rahmenwänden 16 jeweils eine erste Transportwalze oder Transportrolle 44 mit parallel zu den Streben 18 gerichteter Achse gelagert. Über die Transportwalzen 44 sind mehrere parallel zueinander verlaufende endlose erste Transportbänder oder Transportriemen 46 gespannt.

In gleicher Weise ist am vorderen und rückwärtigen Ende des Oberteils 12 zwischen den Rahmenwänden 22 jeweils eine zweite Transportwalze oder -rolle 48 mit parallel zu den Streben 24 gerichteter Achse gelagert. Über die zweiten Transportwalzen 48 sind mehrere zweite endlose Transportbänder 50 gespannt. Die ersten Transportbänder 46 und die zweiten Transportbänder 50 bilden zusammen einen Transportspalt 52 zum Transport von Einzelblättern wie Banknoten oder dergleichen oder auch von Blattstapeln oder Banknotenbündeln, wobei der vertikale Abstand zwischen den ersten Transportbändern 46 und den zweiten Transportbändern 50 durch eine Höhenverstellung des Oberteils 12 relativ zum Unterteil 10 exakt eingestellt werden kann.

Der Antrieb der Transportwalzen 44 und 48 erfolgt von einem an einer Rahmenwand 16 des Unterteils 10 befestigten Motor 54 über eine Getriebeanordnung 56, die im folgenden näher erläutert werden soll.

Ein auf der Ausgangswelle 58 des Motors 54 sitzendes Ritzel 60 ist über einen Zahnriemen 62 mit einem auf der Welle 64 der dem Motor 54 benachbarten Transportwalze 44 sitzenden Zahnrad 66 und einem Zahnrad 68 gekoppelt, das an der den Motor 54 tragenden Rahmenwand 16 um eine zur Achse der Transportwalze 44 parallele Achse frei drehbar gelagert ist. Auf der Welle 70 des Zahnrades 68 sitzt drehfest mit letzterem gekoppelt ein weiteres Zahnrad 72.

An der benachbarten Rahmenwand 22 des Rahmens 20 des Oberteiles 12 ist ein Zahnrad 74 um eine zu der Achse der zweiten Transportwalze 48 parallele Achse frei drehbar gelagert und steht in Eingriff mit einem Zahnrad 76, das auf der Welle 78 dieser zweiten Transportwalze 48 sitzt. Das Zahnrad 74 ist drehfest mit einem Zahnrad oder einer Zahnrolle 80 gekoppelt, das coaxial mit ihm auf der Welle 82 sitzt.

Die beiden Wellen 70 und 82 bilden zwei einander diagonal gegenüberliegende Gelenkpunkte eines allgemein mit 84 bezeichneten Hebelparallelogramms oder Gelenkviereckes, durch das Oberteil 12 und Unterteil 10 mechanisch miteinander verbunden sind. In den beiden anderen Gelenkpunkten dieses Hebelparallelogramms 84 sind zwei weitere Zahnrollen 86 frei drehbar gelagert, die über einen Zahnriemen 88 mit dem Zahnrad 72 und dem Zahnrad 80 gekoppelt sind. Damit können die ersten Transportwalzen 44 und die zweiten Transportwalzen 48 synchron aber gegenläufig angetrieben werden.

Man erkennt, daß bei einer Höhenverstellung des Oberteils 12 relativ zum Unterteil 10, wobei sich die von den Wellen 70 und 82 gebildeten Gelenkpunkte voneinander entfernen oder einander annähern, die Drehlage der Zahnräder 72 und 80 relativ zueinander unverändert bleibt. Ebenso ändert sich der Parallelogrammumfang bei dieser Verstellung nicht, so daß auch die Spannung des Zahnriemens 88 bei dieser Verstellung unverändert bleibt. Damit wird ein absoluter Gleichlauf der Transportbänder 46 des Unterteils mit den Transportbändern 50 des Oberteils sichergestellt und zwar unabhängig von der Stellung des Oberteils 12 relativ zum Unterteil 10.

## Patentansprüche

1. Transportvorrichtung zur geordneten Annahme, Förderung und Übergabe einzelner Blätter und/oder Blattstapel, umfassend ein Unterteil (10) mit einem ersten Rahmen (14) und mit an diesem gelagerten zueinander parallelen ersten Transportrollen (44), über die mindestens ein in zwei Richtungen antreibbares erstes endloses Transportband (46) gespannt ist, und ein Oberteil (12) mit einem zweiten Rahmen (20) und mit an diesem gelagerten, zueinander und zu den ersten Transportrollen (44) parallelen zweiten Transportrollen (48), über die mindesten ein in zwei Richtungen antreibbares zweites endloses Transportband (50) gespannt ist, wobei das Oberteil (12) relativ zum Unterteil (10) im Sinne einer Veränderung des gegenseitigen Abstandes der ersten und zweiten Transportbänder (46, 50) parallel zu sich selbst verstellbar ist und die ersten und die zweiten Transportrollen (44, 48) über ein Riemengetriebe (56) durch denselben Motor (54) antreibbar sind, der an einem der Rahmen (14, 20) befestigt ist, **dadurch gekennzeichnet, dass** das Riemengetriebe (56) eine an dem Unterteil (10) gelagerte, mit den ersten Transportrollen (44) gekoppelte erste Treibrolle (72) und eine an dem Oberteil (12) gelagerte, mit den zweiten Transportrollen (48) gekoppelte zweite Treibrolle (80) aufweist, dass die beiden Treibrollen (72, 80) an einander diagonal gegenüber liegenden Gelenkpunkten eines Gelenkparallelogramms (84) angeordnet sind, an dessen beiden anderen Gelenkpunkten jeweils eine frei drehbare Rolle (86) gelagert ist, und daß die an den Gelenkpunkten angeordneten Rollen (72, 80, 86) durch einen Treibriemen (88) miteinander verbunden sind.

2. Transportvorrichtung nach Anspruch 1, **dadurch gekennzeichnet, dass** die Rahmen (14, 20) von Unterteil (10) und Oberteil (12) parallel zur Stellrichtung aneinandergeführt sind und daß an dem Rahmen eines der Teile (10, 12) mindestens ein über einen Motor (34) antreibbares Zahnrad (30) gelagert ist, das mit einer an dem jeweils anderen Teil (12, 10) angeordneten Zahnstange (28) in Eingriff steht.

## Claims

1. Transport apparatus for the ordered receiving, conveying and transferring of individual sheets and/or sheet stacks, comprising a lower part (10) having a first frame (14) and having first transport rollers (44) which are mounted on the said first frame (14), are parallel to one another and over which at least one first endless transport belt (46) is tensioned which can be driven in two directions, and further comprising an upper part (12) having a second frame (20) and having second transport rollers (48) which are mounted on the said second frame (20), are parallel to the first transport rollers (44) and over which at least one second endless transport belt (50) is tensioned which can be driven in two directions, it being possible to displace the upper part (12) relative to the lower part (10) and parallel to itself in the sense of changing the mutual distance of the first and second transport belts (46, 50), and it being possible to drive the first and the second transport rollers (44, 48) via a belt mechanism (56) by the same motor (54) which is fastened to one of the frames (14, 20), **characterized in that** the belt mechanism (56) has a first drive roller (72) which is mounted on the lower part (10) and is coupled to the first transport rollers (44) and a second drive roller (80) which is mounted on the upper part (12) and is coupled to the second transport rollers (48), **in that** the two drive rollers (72, 80) are arranged on articulation points of an articulation parallelogram (84) which lie diagonally opposite one another, in each case a freely rotatable roller (86) being mounted at the two other articulation points of the said articulation parallelogram, and **in that** the rollers (72, 80, 86) which are arranged at the articulation points are connected to one another by a drive belt (88).

2. Transport apparatus according to Claim 1, **characterized in that** the frames (14, 20) of the lower part (10) and the upper part (12) are guided on one another parallel to the adjusting direction, and **in that** at least one gear wheel (30) which can be driven by a motor (34) and engages with a rack (28) arranged on the respective other part (12, 10) is mounted on the frame of one of the parts (10, 12).

## Revendications

1. Dispositif de transport pour recevoir, transporter et transférer de manière ordonnée des feuilles individuelles et/ou des piles de feuilles, comprenant une partie (10) inférieure dotée d'un premier bâti (14) et de premiers galets (44) de transport parallèles entre eux montés sur ce bâti, sur lesquels est tendue au moins une première bande (46) transporteuse sans fin pouvant être entraînée dans deux directions, et comprenant une partie (12) supérieure dotée d'un deuxième bâti (20) et de deuxièmes galets (48) de transport, parallèles entre eux et parallèles aux premiers galets (44) de transport, sur lesquels est tendue au moins une deuxième bande (50) transporteuse sans fin pouvant être entraînée dans deux directions, sachant que la partie (12) supérieure peut être déplacée parallèlement à elle-même par rapport à la partie (10) inférieure afin de modifier la distance mutuelle entre la première (46) et la deuxième (50) bandes transporteuses, et sachant que les premiers (44) et les deuxièmes (48) galets de transport peuvent être entraînés, par l'intermédiaire d'une transmission (56) par courroie, par le même moteur (54), qui est fixé sur un des bâtis (14, 20), **caractérisé en ce que** la transmission (56) par courroie comporte un premier galet (72) entraîneur monté sur la partie (10) inférieure et couplé aux premiers galets (44) de transport et un deuxième galet (80) entraîneur monté sur la partie (12) supérieure et couplé aux deuxièmes galets (48) de transport, **en ce que** les deux galets (72, 80) entraîneurs sont disposés sur des points d'articulation diagonalement opposés d'un parallélogramme (84) articulé sur chacun des deux autres points d'articulation duquel est monté un galet (86) à libre rotation, et **en ce que** les galets (72, 80, 86) disposés aux points d'articulation sont mutuellement reliés par une courroie (88) entraîneuse.

2. Dispositif de transport suivant la revendication 1, **caractérisé en ce que** les bâtis (14, 20) de la partie (10) inférieure et de la partie (12) supérieure sont guidés côte à côte parallèlement à la direction de réglage, et **en ce qu'**au moins une roue (30) dentée pouvant être entraînée au moyen d'un moteur (34) est montée sur le bâti d'une des parties (10, 12) et engrène avec une crémaillère (28) disposée sur l'autre partie (12, 10) respective.
